# EUROPÄISCHE PATENTSCHRIFT

(11) **EP 0 268 759 B1**
(45) Veröffentlichungstag und Bekanntmachung des Hinweises auf die Patenterteilung: **16.02.1994**
(21) Anmeldenummer: 87112796.5
(22) Anmeldetag: 02.09.1987
(51) Int. Cl.: F21M 7/00, B60Q 1/04

(54) **Scheinwerfer für Fahrzeuge nach dem Projektionsprinzip**
Headlamp of the projector type for vehicles
Phare du type projecteur pour véhicules

(30) Priorität: 28.11.1986 DE 3640773
(43) Veröffentlichungstag der Anmeldung: 01.06.1988
(73) Patentinhaber: Hella KG Hueck & Co., D-59538 Lippstadt (DE)
(72) Erfinder: Mohsakowski, Klaus, D-4780 Lippstadt (DE)

(56) Entgegenhaltungen:
- DE-A- 3 516 812

## Beschreibung

Die Erfindung bezieht sich auf einen Scheinwerfer für Fahrzeuge nach dem Projektionsprinzip mit den Merkmalen:
a) der ellipsoidförmige Reflektor und die die Linse und die Blende tragende Halterung wird von einem rohrförmigen Kunststoffgehäuse unverstellbar aufgenommen,
b) das in Lichtaustrittsrichtung weisende Ende des rohrförmigen Gehäuses weist einen nach außen gerichteten Flansch auf, dessen Hauptebene senkrecht zur optischen Achse verläuft,
c) der Flansch entspricht in Größe und Form der das rohrförmige Gehäuse nach vorn hin abdeckenden Lichtscheibe,
d) die Lichtscheibe ist auf den Flansch des Gehäuses aufgesetzt und fest mit diesem verbunden,
e) das Gehäuse ist von mindestens einem verstellbaren Schwenkpunkt um eine durch zwei ortsfeste Schwenkpunkte oder durch einen ortsfesten Schwenkpunkt und einem weiteren verstellbaren Schwenkpunkt gebildete Achse verstellbar in einem feststehenden Aufnahmeteil gelagert,
f) die Schwenkpunkte sind in der Nähe des äußeren Randbereichs des Flansches an einem mit dem Flansch starr verbundenen Träger befestigt.

Bei einem solchen Scheinwerfer ist in das rohrförmige Gehäuse von der Rückseite her der Reflektor und die die Linse und die Blende tragende Halterung eingesetzt. Von hinten ist auf das rohrförmige Gehäuse eine Gummikappe aufgesetzt. Das in Lichtaustrittsrichtung weisende Ende des rohrförmigen Gehäuses weist einen nach außen gerichteten Flansch auf und umgibt in seinem Übergangsbereich zu seinem Außenflansch die Linse in einem geringen Abstand. Die Lichtscheibe ist in ihren Außenabmessungen in etwa einer vorgegebenen rechteckförmigen Karosserieöffnung angepaßt. Die Längsseiten der rechteckförmigen Lichtscheibe verlaufen in der Anbaulage des Scheinwerfers horizontal. Die Lichtscheibe ist von vorn auf den in Größe und Form der Lichtscheibe angepaßten Flansch aufgesetzt und mit diesem verklebt. Der Flansch des Gehäuses liegt mit seinem Randbereich auf der Rückseite an einem ringförmigen Träger für die ortsfesten bzw. verstellbaren Schwenkpunkte an. Der ringförmige Träger ist mit einem von vorn auf die Lichtscheibe aufgesetzten Rahmen mittels Befestigungsschrauben verschraubt, so daß der ringförmige Träger und der Rahmen zwischen sich den Flansch und die Lichtscheibe fest einspannen. Dadurch ist die starre Verbindung zwischen dem Träger und dem aus Kunststoff hergestellten Gehäuse sehr stabil. Der ringförmige Träger überragt oben und unten den rechteckförmigen Flansch und weist in diesen beiden Abschnitten seitlich je eine Befestigungsstelle für einen das Gehäuse tragenden Schwenkpunkt auf. In drei der vier möglichen Befestigungsstellen ist jeweils ein Schwenkpunkt eingesetzt. Die drei Schwenkpunkte bilden zwei senkrecht aufeinanderstehende Achsen, um die der Scheinwerfer verschwenkbar ist. Die Schwenkpunkte liegen zumindest in der Nähe der durch den Schwenkpunkt des aus Gehäuse, Reflektor und Lichtscheibe bestehenden optischen Blocks gehenden Ebene, die wegen des relativ großen Gewichts der Lichtscheibe einen kleinen Abstand zum Flansch aufweist. Über die ortsfesten bzw. verstellbaren Schwenkpunkte ist der optische Block mit einem feststehenden Aufnahmeteil verbunden. Eine solche oder ähnliche Befestigung des optischen Blocks ist oftmals bei Sealed-Beam-Einsätzen für USA üblich. Um den optischen Block nach dem Projektionsprinzip auch in anderen vorhandenen Aufnahmeteilen schwenkbar lagern zu können, bei denen die ortsfesten und verstellbaren Schwenkpunkte in der Projektionsfläche des Flansches liegen würden, müßte der die Schwenkpunkte aufnehmende Träger, wenn er den äußeren Rand des Flansches nicht überragen soll, sehr stabil mit der Rückseite des Flansches verbindbar sein und dabei einen relativ kleinen Abstand zur Rückseite des Flansches aufweisen, damit sich durch die Lage der Schwenkpunkte der optische Block zumindest in etwa im Gleichgewichtszustand befindet.

Aufgabe der Erfindung ist es, den im Gattungsbegriff beschriebenen Scheinwerfer derart auszubilden, daß der die Schwenkpunkte aufnehmende Träger mittels Befestigungselementen direkt an der Rückseite des Flansches des Kunststoffgehäuses festsetzbar ist und dabei die Verbindurg zwischen dem Gehäuse und dem Träger starr und sehr stabil ist. Eine solche starre und stabile Verbindung soll auch dann gewährleistet sein, wenn die Schwenkpunkte zumindest in der Nähe der durch den Schwerpunkt des optischen Blocks gehenden Ebene angeordnet sind und die Ebene einen kleinen Abstand zum Flansch aufweist. Diese Aufgabe wird nach der Erfindung durch folgende Merkmale gelöst:
g) auf der Rückseite des Flansches sind buchsenartige Ansätze angeformt, deren Achsen parallel zur Hauptfläche des Flansches verlaufen,
h) der die Schwenkpunkte aufnehmende Träger ist durch stiftförmige, in die buchsenartigen Ansätze eingreifende Befestigungsmittel starr mit dem Flansch verbunden,
i) die buchsenartige Ansätze sind in ihrer gesamten Länge an der Rückseite des Flansches angebunden.

Solche buchsenartige Ansätze sind durch radial nach außen verstellbare Werkzeugteile entformbar. Dadurch ist es möglich, das rohrförmige Gehäuse derart auszubilden, daß es sich in Lichtaustrittsrichtung konisch und/oder stufig verjüngt. Bei einer solchen Lösung verbreitert sich der äußere Flansch, so daß die buchsenartigen Ansätze und folglich auch deren Anbindung an den Flansch länger ausgeführt werden können. Außerdem ist eine Stufe in dem rohrförmigen Gehäuse als Auflagefläche für den von der Rückseite in das Gehäuseinnere einsetzbaren Reflektor verwendbar.

Weiterhin ist es vorteilhaft, wenn die Achsen der buchsenartigen Ansätze, die auf einer Seite des rohrförmigen Gehäuses angeordnet sind, parallel zueinander verlaufen. Dadurch ist das Werkzeug relativ einfach in seinem Aufbau, da für die Entformung des Gehäuses weniger verstellbare Werkzeugteile notwendig sind als wenn die Achsen der buchsenartigen Ansätze in einem Winkel zueinander stehen. Außerdem vereinfacht sich dadurch die Montage des Trägers, da die stiftförmigen Befestigungselemente aus einer Richtung in die buchsenartigen Ansätze einsetzbar sind. Ein weiterer Vorteil ist es, wenn die buchsenartigen Ansätze unmittelbar oder mittelbar durch sich tragende Wände an der Rückseite des Flansches angeformt sind. Bei einer solchen Lösung können die buchsenartigen Ansätze in jedem gewünschten Abstand zur Rückseite des Flansches angeordnet sein, ohne daß sich die Stabilität der Verbindung zwischen den buchsenartigen Ansätzen und dem Flansch verkleinert. Außerdem ist es aus Gründen der Stabilität vorteilhaft, wenn die unmittelbar an die Rückseite des Flansches angeformten buchsenartigen Ansätze und die die buchsenartigen Ansätze tragenden Wände mit ihrer dem rohrförmigen Gehäuse zugewandten Seite an der Mantelfläche des rohrförmigen Gehäuses angeformt sind.

Ein weiterer Vorteil ist es, wenn die unmittelbar an die Rückseite des Flansches angeformten buchsenartigen Ansätze einen der Mantelfläche des rohrförmigen Gehäuses benachbarten Abschnitt aufweisen, der zur Vorderseite des Flansches hin geöffnet ist. Dadurch sind selbst sehr lange buchsenartige Ansätze sehr leicht zu entformen.

Die Verbindung zwischen dem Tragelement und den buchsenartigen Ansätzen weist eine hohe Festigkeit auf, wenn als stiftförmige, in die buchsenartigen Ansätze eingreifende Befestigungsmittel Schrauben dienen, die durch Bohrungen des die Schwenkpunkte aufnehmenden Trägers hindurchgehen. Vorteilhaft ist es weiterhin, wenn die Schwenkpunkte an einem oder mehreren Trägern festsetzbar sind. Hierbei ist es zweckmäßig, wenn an den sich diametral gegenüberliegenden Seiten des das rohrförmige Gehäuse umgebenden Flansches jeweils ein Träger angeordnet ist und jeder Träger zwei Befestigungsstellen für jeweils einen Schwenkpunkt aufweist. Eine solche Lösung ist gegenüber einem ringförmigen Träger nicht nur platzsparender, sondern verkleinert auch das Gewicht des Scheinwerfers.

In den Patentansprüchen 8 bis 11 sind weitere zweckmäßige Ausführungsformen von Einzelheiten des Scheinwerfers gemäß der Erfindung erläutert.

Die Erfindung ist in der Zeichnung dargestellt, und zwar zeigt
Fig. 1 einen mittleren Längsschnitt durch einen Scheinwerfer nach dem Projektionsprinzip,
Fig. 2 einen Schnitt nach der Linie A-A und
Fig. 3 einen Schnitt nach der Linie B-B.

Bei dem in der Zeichnung dargestellten Scheinwerfer nach dem Projektionsprinzip ist in ein rohrförmiges, aus Kunststoff hergestelltes Gehäuse (1) von der Rückseite her der ellipsoidförmige Reflektor (2) und die die Linse (3) und die Blende (4) tragende Halterung (5) eingesetzt. Der Reflektor (2) weist am Scheitel eine Öffnung (6) auf, die auf der Rückseite des Reflektors (2) von einer ringförmigen Fassung (7) umgeben ist. Durch die Öffnung (6) des Reflektors (2) ist die Glühlampe (8) mit ihrem Glaskolben voraus hindurchgesteckt, bis sie an der Stirnfläche der Fassung mit ihrem den Sockel umgebenden äußeren Flansch zur Anlage kommt. Der Flansch (9) des Sockels der Glühlampe (8) ist mittels einer nicht dargestellten Drahtfeder an der Fassung (7) festgesetzt. An dem äußeren umlaufenden Randbereich (10) des Reflektors (2) sind in die aus einer aus Blech bestehenden becherförmigen Halterung (5) freigeschnittenen Stege (11) mit ihren nach außen abgewinkelten freien Enden (12) befestigt. Der aus dem Becher freigeschnittene Steg (13) ist zur optischen Achse des Reflektors hin abgewinkelt und dient mit seinem freien Endabschnitt als Blende (4). Der Boden (14) der becherförmigen Halterung (5) ist ausgeschnitten und dient als Aufnahme für die Linse (3). Das rohrförmige Gehäuse (1) verjüngt sich in Lichtaustrittsrichtung gesehen durch eine umlaufende Stufe (15) in seinem mittleren Abschnitt. Im Inneren des rohrförmigen Gehäuses (1) sind an die Stufe (15) zum Randbereich (10) des Reflektors (2) hinweisende Ansätze (16) angeformt, deren Stirnflächen als Anlagefläche für den Randbereich (10) des Reflektors (2) dienen. In Bohrungen der Ansätze (16) greifen den Reflektor (2) am Gehäuse (1) festsetzende Schrauben (17) ein. Auf die Rückseite des rohrförmigen Gehäuses (1) ist eine Gummikappe (18) aufgesetzt. An seinem in Lichtaustrittsrichtung weisenden Ende ist an das rohrförmige Gehäuse (1) ein nach außen gerichteter umlaufender Flansch (19) angeformt. Das rohrförmige Gehäuse (1) umgibt die Linse in seinem Übergangsbereich (20) zum äußeren Flansch (19) hin in einem kleinen Abstand. Der Flansch (19) ist rechteckförmig ausgeführt und weist auf der Vorderseite an seinem Randbereich eine umlaufende Nut (21) auf, in die die den Flansch (19) und die Linse (3) abdeckende Lichtscheibe (22) eingesetzt und in dieser durch Kleben festgesetzt ist.

In der Anbaulage des Scheinwerfers verlaufen die Schmalseiten (23) des rechteckförmigen Flansches (19) senkrecht. Zwischen den Schmalseiten (23) und dem rohrförmigen Gehäuse (1) sind an die Rückseite des Flansches (19) jeweils vier buchsenartige Ansätze (24) und (25) angeformt. Die Achsen der buchsenartigen Ansätze (24 und 25) verlaufen horizontal und parallel zur Hauptfläche des Flansches (19). In einer dieser sich diametral gegenüberliegenden Seiten (26) des Flansches (19) ist mittig eine Öffnung eingebracht, in die bajonettartig die Fassung (27) für Standlicht eingesetzt ist.

Die Öffnung für die Fassung kann jedoch auch in die andere Seite des Flansches (19) eingebracht werden. Auf den Seiten (26) des Flansches (19) sind die vier buchsenartigen Ansätze (24 und 25) jeweils symmetrisch zur horizontalen Mittelebene (28) des Scheinwerfers angeordnet. Die zu der Mittelebene (28) des Scheinwerfers einen kleineren Abstand aufweisenden zwei buchsenartigen Ansätze (24) sind unmittelbar an die Rückseite des Flansches (19) angeformt und erstrecken sich von der Schmalseite (23) des rechteckförmigen Flansches (19) bis zur Mantelfläche des rohrförmigen Gehäuses (1). Damit sich diese relativ langen buchsenartigen Ansätze (24) leicht entformen lassen, sind ihre an die Mantelfläche des rohrförmigen Gehäuses angrenzenden Abschnitte (29) zur Vorderseite des Flansches hin geöffnet. Dadurch ist die Innenseite der Abschnitte (29) der buchsenartigen Ansätze (24) von der Vorderseite des Flansches (19) her entformbar. Die einen größeren Abstand zur horizontalen Mittelebene (28) des Scheinwerfers aufweisenden buchsenartigen Ansätze (25) sind unter Zwischenschaltung von den sie tragenden Wänden (30) an der Rückseite des Flansches (19) angeformt und wesentlich kürzer als die anderen beiden Ansätze (24) ausgeführt. Auf den sich diametral gegenüberliegenden Seiten (26) des Flansches ist jeweils an die vier Ansätze (24 und 25) ein von einem Befestigungswinkel gebildeter Träger (31), welcher aus Blech hergestellt ist und im Querschnitt Z-förmig gestaltet ist, mittels Befestigungsschrauben (32), die durch Bohrungen in den freien Endabschnitten (33) und (34) der Z-Form hindurchführen und in die buchsenartigen Ansätze (24 und 25) eingreifen, festgesetzt. Die zwei Befestigungswinkel weisen mittig eine zur Mantelfläche des rohrförmigen Gehäuses (1) sich öffnende Aussparung (35) auf, durch die die in die Öffnung des Flansches (19) eingesetzte Fassung (27) für Standlicht hindurchgeht. In die Z-förmigen Befestigungswinkel sind zu beiden Seiten der Aussparung (35) in den mittleren Abschnitt der Z-Form Durchbrüche eingebracht, die als Befestigungsstellen für die Schwenkpunkte (36) des Scheinwerfers dienen. Die Schwenkpunkte (36) sind von in die Durchbrüche der Befestigungswinkel selbstrastend eingesetzten Kunststoffteilen gebildet, in denen eine Kugelschale eingebracht ist. In diese Kugelschalen ist die Kugel eines mit einem feststehenden Aufnahmeteil verbundenen Verstellelements bzw. eines ortsfesten Elements selbstrastend einsetzbar (in der Zeichnung nicht dargestellt). An drei der möglichen vier Befestigungsstellen für die Schwerpunkte (36) bilden die Schwenkpunkte zwei senkrecht aufeinanderstehende Achsen (37 und 38), um die der Scheinwerfer verschwenkbar ist.

## Patentansprüche

1. Scheinwerfer für Fahrzeuge nach dem Projektionsprinzip mit den Merkmalen:
a) der ellipsoidförmige Reflektor (2)und die die Linse (3) und die Blende (4) tragende Halterung (5) wird von einem rohrförmigen Kunststoffgehäuse (1) unverstellbar aufgenommen,
b) das in Lichtaustrittsrichtung weisende Ende des rohrförmigen Gehäuses (1) weist einen nach außen gerichteten Flansch (19) auf, dessen Hauptebene senkrecht zur optischen Achse verläuft,
c) der Flansch (19) entspricht in Größe und Form der das rohrförmige Gehäuse (1) nach vorn hin abdeckenden Lichtscheibe (22),
d) die Lichtscheibe (22) ist auf den Flansch (19) des Gehäuses (1) aufgesetzt und fest mit diesem verbunden,
e) das Gehäuse (1) ist von mindestens einem verstellbaren Schwenkpunkt um eine durch zwei ortsfeste Schwenkpunkte oder durch einen ortsfesten Schwenkpunkt und einem weiteren verstellbaren Schwenkpunkt gebildete Achse (37 und/oder 38) verstellbar in einem feststehenden Aufnahmeteil gelagert,
f) die Schwenkpunkte (36) sind in der Nähe des äußeren Randbereichs des Flansches (19) an einem mit dem Flansch (19) starr verbundenen Träger (31) befestigt,
gekennzeichnet durch folgende Merkmale:
g) auf der Rückseite des Flansches (19) sind buchsenartige Ansätze (24 und 25) angeformt, deren Achsen parallel zur Hauptfläche des Flansches (19) verlaufen,
h) der die Schwenkpunkte (36) aufnehmende Träger (31) ist durch stiftförmige, in die buchsenartigen Ansätze (24 und 25) eingreifende Befestigungsmittel (32) starr mit dem Flansch (19) verbunden,
i) die buchsenartigen Ansätze (24 und 25) sind in ihrer gesamten Länge an der Rückseite des Flansches (19) angebunden.

2. Scheinwerfer nach Anspruch 1, dadurch gekennzeichnet, daß die Achsen der buchsenartigen Ansätze (24 und 25), die auf einer Seite (26) des rohrförmigen Gehäuses (1) angeordnet sind, parallel zueinander verlaufen.

3. Scheinwerfer nach Anspruch oder 2, dadurch gekennzeichnet, daß die buchsenartigen Ansätze (24 bzw. 25) unmittelbar und/oder mittelbar durch sie tragende Wände (30) an der Rückseite des Flansches (19) angeformt sind.

4. Scheinwerfer nach Anspruch 3, dadurch gekennzeichnet, daß die unmittelbar an die Rückseite des Flansches (19) angeformten buchsenartigen Ansätze (24) und die die buchsenartigen Ansätze (25) tragenden Wände (30) mit ihrer dem rohrförmigen Gehäuse (1) zugewandten Seite an der Mantelfläche des rohrförmigen Gehäuses (1) angeformt sind.

5. Scheinwerfer nach einem der vorstehenden Ansprüche, dadurch gekennzeichnet, daß die unmittelbar an die Rückseite des Flansches (19) angeformten buchsenartigen Ansätze (24) einen der Mantelfläche des rohrförmigen Gehäuses (1) benachbarten Abschnitt (29) aufweisen, der zur Vorderseite des Flansches (19) hin geöffnet ist.

6. Scheinwerfer nach einem der vorstehenden Ansprüche, dadurch gekennzeichnet, daß als stiftförmige, in die buchsenartigen Ansätze (24 und 25) eingreifende Befestigungsmittel (32) Schrauben dienen, die durch Bohrungen des die Schwenkpunkte (36) aufnehmenden Trägers (31) hindurchgehen.

7. Scheinwerfer nach einem der vorstehenden Ansprüche, dadurch gekennzeichnet, daß die Schwenkpunkte (36) an einem oder mehreren Trägern (31) festsetzbar sind.

8. Scheinwerfer nach einem der vorstehenden Ansprüche, dadurch gekennzeichnet, daß an den sich diametral gegenüberliegenden Seiten (26) des das rohrförmige Gehäuse (1) umgebenden Flansches (19) jeweils ein Träger (31) angeordnet ist und jeder Träger (31) zwei Befestigungsstellen für jeweils einen Schwenkpunkt (36) aufweist.

9. Scheinwerfer nach Anspruch 8, dadurch gekennzeichnet, daß die beiden Träger (31) einen parallel zur Hauptfläche des Flansches (19) verlaufenden Abschnitt (40) aufweisen, an dem die Befestigungsstellen für die Schwenkpunkte (36) angeordnet sind und einen zum Flansch (19) und in entgegengesetzter Richtung gerichteten Abschnitt (33 und 34) aufweisen, in den die Bohrungen für die Schrauben (32) eingebracht sind.

10. Scheinwerfer nach Anspruch 9, dadurch gekennzeichnet, daß die beiden Träger (31) jeweils von einem Z-förmig ausgeführten Befestigungswinkel gebildet sind, dessen mittlerer Abschnitt die Befestigungsstellen für die Schwenkpunkte (36) aufweist und in dessen freie Endabschnitte die Bohrungen für die Schrauben (32) eingebracht sind, wobei der zum Flansch hin gerichtete Endabschnitt (33) zum rohrförmigen Gehäuse (1) einen größeren Abstand als der in die entgegengesetzte Richtung gerichtete Endabschnitt (34) aufweist.

11. Scheinwerfer nach Anspruch 10, dadurch gekennzeichnet, daß bei zwei Befestigungsstellen für jeweils einen Schwenkpunkt (36) aufweisenden Befestigungswinkeln zwischen den beiden Befestigungsstellen eine Öffnung oder Aussparung (35) in den Befestigungswinkel für eine in den Flansch (19) einsetzbare Fassung (27) für Standlicht eingebracht ist.

12. Scheinwerfer nach Anspruch 11, dadurch gekennzeichnet, daß zu beiden Seiten der Öffnung oder der Aussparung (35) für die Fassung (27) des Standlichts je zwei der buchsenartigen Ansätze (24 und 25) angeordnet sind.

## Claims

1. Vehicle headlamp based on the projection principle and comprising the following features:
a) the ellipsoidal reflector (2) and the mounting (5) carrying the lens (3) and the diaphragm (4) is accommodated in a non-adjustable manner by a tubular plastics housing (1),
b) the end of the tubular housing (1) that points in the direction of the emerging light incorporates an outwardly directed flange (19) of which the principal plane extends perpendicular to the optical axis,
c) the size and shape of the flange (19) match the lens plate (22) masking the tubular housing (1) to the front,
d) the lens plate (22) is placed on the flange (19) of the housing (1) and is permanently joined thereto,
e) the housing (1) is adjustably mounted in a stationary locator by at least one adjustable swivel point about an axis (37 and/or 38) constituted by two fixed swivel points and by one fixed swivel point and one other adjustable swivel point,
f) the swivel points (36) are attached near the external rim area of the flange (19) to a bracket (31) rigidly joined to the flange (19),
characterised by the following features:
g) formed on the reverse of the flange (19) are sleeve-like lugs (24 and 25) whose axes run parallel to the principal surface of the flange (19),
h) the bracket (31) accommodating the swivel points (36) is rigidly connected to the flange (19) by pin-shaped fixing means (32) which engage in the sleeve-like lugs (24 and 25),
i) the sleeve-like lugs (24 and 25) are attached along their entire length to the reverse of the flange (19).

2. Headlamp according to claim 1, characterised in that the axes of the sleeve-like lugs (24 and 25) arranged on one side (26) of the tubular housing (1) run parallel to one another.

3. Headlamp according to claim 1 or 2, characterised in that the sleeve-like lugs (24 and 25, respectively) are formed directly and/or indirectly on the reverse of the flange (19) by walls (30) bearing said lugs.

4. Headlamp according to claim 3, characterised in that the sleeve-like lugs (24) formed directly onto the reverse of the flange (19) and the walls (30) bearing the sleeve-like lugs (25) are formed with their side nearest the tubular housing (1) on the circumferential surface of the tubular housing (1).

5. Headlamp according to any of the preceding claims, characterised in that the sleeve-like lugs (24) formed directly onto the reverse of the flange (19) incorporate a section (29) adjoining the circumferential surface of the tubular housing (1) and open towards the front side of the flange (19).

6. Headlamp according to any of the preceding claims, characterised in that screws act as the pin-shaped fixing means (32) engaging in the sleeve-like lugs (24 and 25), said screws passing through holes drilled in the bracket (31) accommodating the swivel points (36).

7. Headlamp according to any of the preceding claims, characterised in that the swivel points (36) are adapted to be located on one or more brackets (31).

8. Headlamp according to any of the preceding claims, characterised in that a bracket (31) is arranged on each of the diametrically opposed sides (26) of the flange (19) surrounding the tubular housing (1) and each bracket (31) has two fixing points for a respective swivel point (36).

9. Headlamp according to claim 8, characterised in that the two brackets (31) incorporate a section (40), parallel to the principal surface of the flange (19), on which the fixing points for the swivel points (36) are disposed, and a section (33 and 34), directed towards the flange (19) and in the opposite direction, into which the holes are made for the screws (32).

10. Headlamp according to claim 9, characterised in that the two brackets (31) are each constituted by a Z-shaped fixing angle, the middle section of which incorporates the fixing points for the swivel points (36) and in the free end sections of which the holes are made for the screws (32), the end section (33) directed towards the flange being spaced further from the tubular housing (1) than the end section (34) facing in the opposite direction.

11. Headlamp according to claim 10, characterised in that in the case of two fixing angles, each incorporating two fixing points for a swivel point (36), between the two fixing points an opening or recess (35) is made in the fixing angle for a parking light mount (27) which can be inserted into the flange (19).

12. Headlamp according to claim 11, characterised in that two of the sleeve-like lugs (24 and 25) are respectively arranged on both sides of the opening or recess (35) for the parking light mount (27).

## Revendications

1. Projecteur pour véhicule, d'après le principe de projection, comprenant les caractéristiques suivantes :
a) le réflecteur de forme ellipsoïdale (2) et la monture (5) qui porte la lentille (3) et le diaphragme (4) sont reçus de manière non réglable dans un boîtier tubulaire (1) en matière plastique,
b) l'extrémité du boîtier tubulaire (1) située dans la direction de sortie de la lumière comporte une bride (19) dirigée vers l'extérieur, dont le plan principal s'étend perpendiculairement à l'axe optique,
c) la bride (19) correspond dans sa taille et dans sa forme au disque lumineux (22) qui couvre par l'avant le boîtier tubulaire (1),
d) le disque lumineux (22) est appliqué sur la bride (19) du boîtier (1) et est relié solidairement avec celle-ci,
e) le boîtier (1) est monté dans une pièce de réception fixe, de façon à pouvoir être déplacé depuis au moins un point de pivotement réglable autour d'un axe (37 et/ou 38) formé par deux points de pivotement fixes ou par un point de pivotement fixe et un autre point de pivotement réglable,
f) les points de pivotement (36) sont fixés au voisinage de la région de bordure extérieure de la bride (19) sur un support (31) relié rigidement à la bride (19), caractérisé par les éléments suivants :
g) sur la face arrière de la bride (19) sont formés des talons en forme de douille (24 et 25), dont les axes s'étendent parallèlement à la face principale de la bride (19),
h) le support 31 qui reçoit les points de pivotement (36) est relié rigidement à la bride (19) au moyen d'organes de fixation (32) en forme de tige qui s'engagent dans les talons en forme de douille (24 et 25),
i) les talons en forme de douille (24 et 25) sont reliés sur la totalité de leur longueur sur la face arrière de la bride (19).

2. Projecteur selon la revendication 1, caractérisé en ce que les axes des talons en forme de douille (24 et 25) qui sont agencés sur un côté (26) du boîtier tubulaire (1), s'étendent parallèlement les uns aux autres.

3. Projecteur selon l'une ou l'autre des revendications 1 et 2, caractérisé en ce que les talons en forme de douille (24, respectivement 25) sont conformés sur la face arrière de la bride (19), directement et/ou indirectement par l'intermédiaire de parois qui les portent (30).

4. Projecteur selon la revendication 3, caractérisé en ce que les talons en forme de douille (24) conformés directement sur la face arrière de la bride (19), et les parois (30) qui portent les talons en forme de douille (25) sont conformés sur la surface enveloppe du boîtier tubulaire (1) par leurs côtés dirigés vers le boîtier tubulaire (1).

5. Projecteur selon l'une des revendications précédentes, caractérisé en ce que les talons en forme de douille (24) conformés directement sur la face arrière de la bride (19) présentent une section (29) adjacente à la surface enveloppe du boîtier tubulaire (1), section qui est ouverte en direction de la face avant de la bride 19.

6. Projecteur selon l'une des revendications précédentes, caractérisé en ce que des vis, qui traversent des perçages du support (31) qui reçoit les points de pivotement (36), servent en tant que moyen de fixation (32) en forme de tiges engagées dans les talons en forme de douille (24 et 25).

7. Projecteur selon l'une des revendications précédentes, caractérisé en ce que les points de pivotement (36) peuvent être fixés sur un ou plusieurs supports (31).

8. Projecteur selon l'une des revendications précédentes, caractérisé en ce que sur les côtés diamétralement opposés (26) de la bride (19) qui entoure le boîtier tubulaire (1), est agencé un support respectif (31), et en ce que chaque support (31) présente deux points de fixation pour un point de pivotement respectif (36).

9. Projecteur selon la revendication 8, caractérisé en ce que les deux supports (31) comportent une section (40) qui s'étend parallèlement à la surface principale de la bride (19), section (40) sur laquelle sont agencés les points de fixation pour les points de pivotement (36), et présentent une section (33 et 34) dirigée en direction opposée et vers la bride (19), section dans laquelle sont ménagés les perçages pour les vis (32).

10. Projecteur selon la revendication 9, caractérisé en ce que les deux supports (31) sont formés chacun par une équerre de fixation réalisée en forme de Z, dont le tronçon central comporte les points de fixation pour les points de pivotement (36), et dont les tronçons d'extrémité libres présentent les perçages pour les vis (32), le tronçon d'extrémité (33) dirigé vers la bride étant situé vis-à-vis du boîtier tubulaire (1) à une distance supérieure au tronçon d'extrémité (34) dirigé dans la direction opposée.

11. Projecteur selon la revendication 10, caractérisé en ce que dans le cas d'équerre de fixation qui présente deux points de fixation pour un point de pivotement respectif (36), une ouverture ou un évidement (35) est ménagé entre les deux points de fixation dans l'équerre de fixation, pour une monture (27) qui peut être mise en place dans la bride (19) et destinée au feu de stationnement.

12. Projecteur selon la revendication 11, caractérisé en ce que deux des talons en forme de douille (24 et 25) sont agencés des deux côtés de l'ouverture ou de l'évidement (35) pour la monture (27) du feu de stationnement.
